# EUROPÄISCHE PATENTSCHRIFT

(11) **EP 0 024 479 B1**
(45) Veröffentlichungstag und Bekanntmachung des Hinweises auf die Patenterteilung: **06.07.1983**
(21) Anmeldenummer: 80102933.1
(22) Anmeldetag: 27.05.1980
(51) Int. Cl.: B63B 35/38

(54) **Pontonkupplung zum Verbinden von mehreren Einzelpontons**
Pontoon coupling for joining together several individual pontoons
Accouplement de ponton pour relier plusieurs pontons individuels

(30) Priorität: 15.06.1979 DE 2924209
(43) Veröffentlichungstag der Anmeldung: 11.03.1981
(73) Patentinhaber: Firma Arnold Ritscher, D-2000 Hamburg 11 (DE)
(72) Erfinder: Ritscher, Lütge, D-2000 Hamburg 52 (DE)
(74) Vertreter: Winter, Max-Reinhard, Dr.

## Beschreibung

Die Erfindung bezieht sich auf eine Ponton- Kupplung der im Oberbegriff des Anspruchs 1 angegebenen Gattung.

Eine derartige Ponton-Kupplung ist aus der DE-B-2 528 961 bekannt. Gegenstand dieses Patentes ist die Anordnung von sogenannten Knaggen an der Bordwand, welche als Anschlag für den Stopper dienen. Nachteilig an dieser Lösung ist, daß die Knaggen an der senkrechten Bordwand vorgesehen sind. In der Praxis hat sich gezeigt, daß es durch diese Anordnung zur Deformierung der Bordwand gekommen ist, das hat zur Folge, daß sich der Kupplungsträger nicht mehr aus der Führung herausziehen läßt. Eine Verformung der Bordwand kann nur durch aufwendige Aussteifungsmaßnahmen, die zu einer erheblichen Verteuerung führen, behoben werden.

Der Erfindung liegt daher die Aufgabe zugrunde, die aufgezeigten Mängel zu beheben und eine Ponton-Kupplung zu schaffen, die die Verbindung von mehreren vorzugsweise drei nebeneinanderliegenden Pontons gestattet, und hierbei die Pontons in ihrer Gesamtheit als einziges Fahrzeug auch bei ungleichmäßiger Belastung reagieren läßt, wobei eine Verformung der Bordwände ausgeschlossen wird.

Die Aufgabe wird gemäß der Erfindung dadurch gelöst, daß als obere Begrenzung für den Stopper eine in die Deckplatte eingelassene über die Bordwand vorstehende Platte vorgesehen ist.

Eine vorteilhafte weitere Ausbildung der Erfindung besteht darin, daß in das Ponton-Bodenblech eine der Anschlagplatte gegenüberliegende - aber geschlossene - Anschlagplatte für den Kupplungsträger eingesetzt ist.

Ferner ist es vorteilhaft, in der oberen Anschlagplatte Permanentmagneten oder Elektromagneten vorzusehen.

Die Erfindung wird nun anhand eines in der Zeichnung dargestellten Ausführungsbeispiels näher erläutert.

Die Figur zeigt eine perspektivische Ansicht des oberen Bereiches einer Ponton-Kupplung, bei der die Kante zwischen Deckoberseite und nahezu senkrechter Bordwand durch eine gestrichelte Linie (11) dargestellt ist. In der Deckoberseite ist die Anschlagplatte (1) versenkt befestigt, damit keine unnötigen Vorsprünge an Deck die Ladefläche einengen. Die Anschlagplatte ragt über die Seitenkante so weit heraus, daß der Stopper (2) eine ausreichend große Anlagefläche hat, um ein Herausrutschen des Kupplungsträgers (8) zu verhindern. Der in der Anschlagplatte (1) vorgesehene Ausschnitt ist so dimensioniert, daß ein leichtes auch bei leichtem Seegang unbehindertes Herausziehen bzw. Einführen des Kupplungsträgers (8) ermöglicht wird.

An der Bodenseite des Pontons gegenüber der oberen Anschlagplatte (1) ist eine geschlossene, d. h. ohne Ausschnitt versehene Anschlagplatte vorgesehen. Auf dieser Platte ruht im Normalbetrieb der Kupplungsträger (8). Es wurde darauf verzichtet, die untere Seite ebenfalls in der Figur darzustellen.

Um ein leichteres Montieren des Stoppers zu ermöglichen und bei der Demontage zu verhindern, daß der Stopper versehentlich seitlich wegrutscht und ins Wasser fällt, ist die obere Anschlagplatte mit Permanentmagneten oder Elektromagneten ausgerüstet, welche in ihrer Anzugskraft so bemessen sind, daß ein selbsttätiges Herausfallen verhindert, eine bewußte Demontage oder Montage jedoch nicht behindert wird.

## Patentansprüche

1. Pontonkupplung zum Verbinden von mehreren Einzelpontons mit an den Pontonseitenwänden angeordneten, senkrechten Führungen für profilartige mit an ihren Enden mit Anschlägen versehenen Kupplungsträgern (8), die im gekuppelten Zustand zwischen oberen und unteren an der Ponton-Seitenwand angeordneten Anschlägen gehalten werden, wobei oben in gleicher Höhe Anschlagsflächen beidseitig der durch die Führungen bestimmten Einführungsbahn angeordnet sind und nach der Einführung des Kupplungsträgers die Lücke zwischen den oberen Anschlagsflächen durch einen Stopper (2) geschlossen wird, dadurch gekennzeichnet, daß die oberen Anschlagsflächen durch über die Bordwand vorstehende Seitenteile einer in die Decksplatte eingelassenen Anschlagsplatte (1) gebildet werden.

2. Ponton-Kupplung zum Verbinden von mehreren Einzel-Pontons nach Anspruch 1, dadurch gekennzeichnet, daß in das Ponton-Bodenblech eine der Anschlagplatte (1) gegenüberliegende - aber geschlossene - Anschlagplatte für den Kupplungsträger (8) eingesetzt ist.

3. Ponton-Kupplung zum Verbinden von mehreren Einzel-Pontons nach Anspruch 1, dadurch gekennzeichnet, daß in der oberen Anschlagplatte (1) Permanentmagneten oder Elektromagneten vorgesehen sind.

## Claims

1. Pontoon coupling for joining together several individual pontoons with vertical guides arranged at the pontoon side walls for profile- shaped coupling bearers (8) provided at their ends with stoppers which are kept in coupled position between upper and lower stoppers arranged at the pontoon side wall, whilst above in the same height, stopping faces are arranged on both sides of the guide-ways determined by the guides and after introduction of the coupling bearer, the space between the upper stopping faces will be closed by a stopper (2) characterized in that said upper stopping faces are formed by side parts protruding the boardwall of a stop plate (1) inserted in the deck plate.

2. Pontoon coupling for joining together several individual pontoons according to claim 1, characterized in that in the pontoon-bottom sheet opposite to the stop plate (1) a stop plate - a closed one - for the coupling bearer (8) is inserted.

3. Pontoon coupling for joining together several individual pontoons according to claim 1, characterized in that said upper stop plate (1) is provided with permanent- oder electromagnets.

## Revendications

1. Dispositif de couplage de pontons servant à relier plusieurs pontons individuels comportant des glissières verticales montées sur les parois latérales des pontons et destinées à des poutres de couplage profilées (8) qui sont pourvues de butées à leurs extrémités et qui, dans l'état couplé, sont maintenues entre des butées supérieures et inférieures montées sur la paroi latérale du ponton, étant entendu qu'en haut, des surfaces de butée sont disposées à la même hauteur des deux côtés du passage d'introduction délimité par les glissières et qu'après l'introduction de la poutre de couplage, l'interstice présent entre les surfaces de butée supérieures est fermé par un taquet (2), caractérisé en ce que les surfaces de butée supérieures sont formées par des parties latérales d'une plaque de butée (1) noyée dans le panneau de pont et faisant saillie par-dessus le bordage.

2 Dispositif de couplage de pontons servant à relier plusieurs pontons individuels suivant la revendication 1, caractérisé en ce que dans la tôle de fond du ponton, une plaque de butée pour la poutre de couplage (8) opposée à la plaque de butée (1), mais non encochée, est prévue.

3. Dispositif de couplage de pontons servant à relier plusieurs pontons individuels suivant la revendication 1, caractérisé en ce que des aimants permanents ou des électro-aimants sont prévus dans la plaque de butée supérieure (1).
